# EUROPÄISCHE PATENTSCHRIFT

(11) **EP 3 255 013 B1**
(45) Veröffentlichungstag und Bekanntmachung des Hinweises auf die Patenterteilung: **22.02.2023**
(21) Anmeldenummer: 17000955.9
(22) Anmeldetag: 06.06.2017
(51) Int. Cl.: B68B 1/04, B68B 1/00

(54) **VORRICHTUNG ZUR KORREKTUR DER HANDHALTUNG EINES REITERS UND VERFAHREN**
DEVICE FOR CORRECTING THE HAND POSITION OF A RIDER AND METHOD
DISPOSITIF DE CORRECTION DE LA POSITION DES MAINS D'UN CAVALIER ET PROCÉDÉ

(30) Priorität: 07.06.2016 DE 102016006792
(43) Veröffentlichungstag der Anmeldung: 13.12.2017
(73) Patentinhaber: Innohorse GmbH, 63933 Mönchberg (DE)
(72) Erfinder: Helmstetter, Christel, 63933 Mönchberg (DE)
(74) Vertreter: Nitz, Astrid

(56) Entgegenhaltungen:
- WO-A1-02/48021
- DE-A1- 1 809 182
- GB-A- 2 278 767
- GB-A- 2 503 514

## Beschreibung

Die Erfindung betrifft eine Vorrichtung zur Korrektur der Handhaltung eines Reiters nach dem Oberbegriff von Anspruch 1 und ein Verfahren zur Verwendung einer Vorrichtung zur Korrektur der Handhaltung eines Reiters nach dem Oberbegriff von Anspruch 8.

Eine solche Vorrichtung wird in dem Dokument GB 2503514 A beschrieben. Bekannt ist es, dass in verschiedenen Reitschulen häufig im Reitunterricht auf eine belastungsarme und reittierschonende Haltung besonderen Wert gelegt wird. Allerdings ist das aufgrund der Schwierigkeiten durch die schnellen Bewegungen des Tieres und der unerwarteten Reaktionen häufig nicht so einfach möglich, so dass es ein langer und ermüdender Lernvorgang ist, der auch bei fortgeschrittenen Reitern häufig noch zu Fehlhaltungen führen kann.

Insbesondere für Anfänger ist das Lenken und Kontrollieren eines Reittieres, insbesondere eines Pferdes mit dem Zügel eine große Herausforderung. Zur an sich schon komplexen Koordination der eigenen Gliedmaßen kommt noch die Bewegung des Reittieres, insbesondere des Pferdes, hinzu, die die Balance des Reiters permanent gefährdet. Die Folge sind häufig das Festhalten am Zügel und/oder harte, grobmotorische Bewegungen, die sehr unangenehm bis schmerzhaft für das empfindliche Maul des Reittieres sein können. Eine falsch erlernte Handhabung der Zügel ist in späteren Ausbildungsstadien sehr schwer zu korrigieren, deshalb hat die richtige Zügelführung und -einwirkung von Anfang an eine sehr große Bedeutung.

Die Aufgabe der vorliegenden Erfindung ist es, eine Vorrichtung bereitzustellen, die eine einfache und sichere Reithaltung ermöglicht, ohne den Reiter oder das Reittier zu belasten.

Die Aufgabe wird gelöst durch eine Vorrichtung nach dem Gegenstand des Anspruchs 1 und durch ein Verfahren nach dem Gegenstand des Anspruchs 8.

Die Erfindung ist eine sichere Ausbildungshilfe für den Reiter, um die Handhaltung und Einwirkung mit den Zügeln zu erlernen oder zu verbessern. Durch die Vorrichtung wird eines der Ziele in der Ausbildung eines Reiters, nämlich vom restlichen Körper unabhängig agierende Hände, sicher und zuverlässig unterstützt. Der Reiter soll mit den Zügeln gefühlvoll, mit kleinen Bewegungen, möglichst ruhig, gleichmäßig und mit nur leichter Verbindung auf das Pferd einwirken. Die erfindungsgemäße Vorrichtung bringt die Hände in die korrekte Position, begrenzt den Bewegungsspielraum und unterstützt die gewünschte feine Einwirkung, die dem Ausdrücken eines Schwammes ähnlich ist.

Durch die Verbindung der erfindungsgemäßen Vorrichtung zum Sattel kann sich der Anfänger außerdem ein wenig daran festhalten, wenn er aus dem Gleichgewicht kommt und fühlt sich dadurch sicherer.

Bei fortgeschrittenen Reitern, die sich beim Einsatz der Zügel bereits eine fehlerhafte Haltung und/oder Bewegungsausführung angewöhnt haben, unterstützt die Vorrichtung die Korrektur dieser Fehler. Der Einsatz des Produktes verdeutlicht dem Reiter darüber hinaus die Wirkung auf das Pferd, dieses fühlt sich wohler, ist lockerer und gehorsamer, wenn sich seine Zügelhaltung und -einwirkung verbessert.

Die Halteelemente sind an einem vorderen Ende des Sattels des Reittieres befestigt Darüber hinaus kann die gesamte Vorrichtung am Sattel befestigt und so bei noch unsicheren Reitern zur Stabilisierung genutzt werden.

Vorteilhaft ist es, wenn die Halteelemente über ein oder mehrere Querelemente, insbesondere flexibel oder fest, miteinander verbunden sind, wobei das/die Querelemente obere Enden der Halteelemente verbindet/verbinden.

Vorteilhaft ist es, wenn die Halteelemente mittels eines festen oder elastischen Befestigungsmittels, insbesondere eines Befestigungsbandes, an dem Sattel des Reittieres befestigt sind.

Vorteilhaft ist es, wenn die Halteelemente im Wesentlichen zylinderförmig sind, angepasst an eine im Wesentlichen senkrechten Umfassung durch die Hände, insbesondere eine Abformung der Hand auf dem Halteelement, insbesondere Kunststoffspritzguss aufweisen.

Vorteilhaft ist es, wenn jedes Halteelement mit einem eigenen Befestigungsband an dem Sattel befestigt ist oder ein Befestigungsband an einem unteren Ende in zwei Haltebänder aufgespalten ausgebildet ist

Vorteilhaft ist es, wenn die Halteelemente und ein festes Querelement einstückig ausgebildet ineinander integriert sind, wobei Bereiche der Halteelemente an den Enden des Bügels angesetzt sind und abgebogen ausgebildet sind und/oder Halteelemente an dem festen Querelement mittels eines beweglichen Elements, insbesondere eines Kugelelements befestigt sind.

Vorteilhaft ist es, wenn die Halteelemente mit einem weichen, zu umgreifenden Schaumstoff und/oder Leder umgeben sind und/oder Kunststoffspritzguss und/oder Holz.

Vorteilhaft ist es, wenn die Querelemente und/oder Halteelemente Metallstäbe umfassen und/oder die Befestigungsmittel flexiblen Bänder, insbesondere umfassend Kunststoff, insbesondere PP und/oder PE und/oder Baumwolle und/oder Leder, umfassen.

Die Aufgabe wird ebenfalls gelöst durch ein Verfahren zur Verwendung einer Vorrichtung zur Korrektur der Handhaltung eines Reiters an einem Reittier, insbesondere einem Pferd, nach einem der Ansprüche 1 bis 7.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

Es zeigen:
- Fig. 1: eine erfindungsgemäße Vorrichtung,
- Fig. 2: eine erfindungsgemäße Vorrichtung an einem Reittier,
- Fig. 3: eine erfindungsgemäße Vorrichtung,
- Fig. 4: eine erfindungsgemäße Vorrichtung,
- Fig. 5: eine erfindungsgemäße Vorrichtung

Fig. 1 zeigt eine erfindungsgemäße Vorrichtung 1 zur Korrektur der Handhaltung eines Reiters 14 an einem Reittier, insbesondere einem Pferd 2, umfassend zwei Halteelemente 3, die im Wesentlichen senkrecht relativ zu einem Reittierrücken 4 in der Nähe des Halses 5 des Reittieres angeordnet sind, wobei zwei Halteelemente 3 im Wesentlichen parallel zueinander angeordnet sind und mit einem vorbestimmten, im Wesentlichen beidseitig gleichen Abstand 6 zu einer im Wesentlichen senkrechten Mittelachse 7, zum Umgreifen der Halteelemente 3 mit den Händen des Reiters, wobei insbesondere weiterhin zudem Zügel 18 zur Einwirkung auf das Reittier in den Händen 13 des Reiters beim Halten der Halteelemente 3 festzuhalten sind, die Halteelemente 3 über einen oder mehrere Querelemente 10 miteinander verbunden sind, wobei der/die Querelemente 10 obere Enden 11 der Halteelemente 3 der Halteelemente 3 verbindet, wobei die Halteelemente 3 im Wesentlichen zylinderförmig sind, angepasst an eine im Wesentlichen senkrechten Umfassung durch die Hände, die Halteelemente 3 beispielhaft mit einem weichen, zu umgreifenden Schaumstoff und/oder Leder umgeben sind.

Fig. 2 zeigt eine erfindungsgemäße Vorrichtung an einem Reittier, die Halteelemente 3 an einem vorderen Ende 8 des Sattels 9 des Reittieres befestigt ist/sind.

Fig. 3 zeigt eine erfindungsgemäße Vorrichtung, die im Wesentlichen senkrechten Halteelemente 3 mittels eines festen oder elastischen Befestigungsmittels 14,
insbesondere eines Befestigungsbandes 15, an dem Sattel 9 des Reittieres befestigt sind, wobei jedes Halteelement 3 mit einem eigenen Befestigungsband 15 an dem Sattel 9 befestigt ist.

Fig. 4 zeigt eine erfindungsgemäße Vorrichtung, wobei die Vorrichtung durch ein Befestigungsmittel 15 gehalten ist, das an einem unteren Ende 20 in zwei Befestigungsteile 19 aufgespalten ausgebildet ist, die eine zusätzliche Zentrierung ermöglichen und eine Verdrehsicherheit.

Fig. 5 zeigt eine erfindungsgemäße Vorrichtung mit einem Befestigungsband 15.

### BEZUGSZEICHENLISTE

- 1: Vorrichtung zur Korrektur
- 2: Pferd
- 3: Halteelement
- 4: Reittierrücken
- 5: Hals
- 6: Abstand
- 7: Mittelachse
- 8: vorderes Ende des Sattels
- 9: Sattel
- 10: Querelement
- 11: oberes Ende der Halteelemente
- 12: unteres Ende der Halteelemente
- 13: Hand
- 14: Befestigungsmittel
- 15: Befestigungsband
- 16: Bereiche
- 17: Metallstab
- 18: Zügel
- 19: Befestigungsteile
- 20: unteres Ende

## Patentansprüche

1. Vorrichtung (1) zur Korrektur der Handhaltung eines Reiters (14) an einem Reittier, insbesondere einem Pferd (2), umfassend mindestens zwei Halteelemente (3), das/die im Wesentlichen senkrecht, relativ zu einem Reittierrücken (4) in der Nähe-des-Halses (5) das Rcittieres angeordnet sind, wobei zwei Halteelemente (3) im Wesentlichen parallel, zueinander angeordnet sind und mit einem vorbestimmten, im Wesentlichen beidseitig gleichen Abstand (6) zu einer im Wesentlichen senkrechten Mittelachse (7), zum Umgreifen der
Halteelemente (3) mit den Händen des Reiters,
wobei insbesondere weiterhin zudem Zügel (18) zur Einwirkung auf das Reittier in den Händen (13) des Reiters beim Halten der Halteelemente (3) festzuhalten sind wobei die Haltelemente (3) an einem vorderen Ende (8) des Sattels (9) des Reittiers befestigt sind, wobei die Haltelemente (3) über ein oder mehrere Querelemente (10), insbesondere flexibel oder fest, miteinander verbunden sind, wobei das oder die Querelemente (10) obere Enden (11) der Haltelemente (3) verbindet/verbinden.

2. Vorrichtung nach dem Anspruch 1,
**dadurch gekennzeichnet,**
**dass** die Halteelemente (3) mittels eines festen und/oder elastischen Befestigungsmittels (14), insbesondere eines Befestigungsbandes (15), an dem Sattel (9) des Reittieres befestigt sind.

3. Vorrichtung nach einem der Ansprüche 1 bis 2,
**dadurch gekennzeichnet,**
**dass** die Halteelemente (3) im Wesentlichen zylinderförmig sind, angepasst an eine im Wesentlichen senkrechten Umfassung durch die Hände, insbesondere eine Abformung der Hand auf dem Halteelement, insbesondere Kunststoffspritzguss, aufweisen.

4. Vorrichtung nach einem der Ansprüche 1 bis 3
**dadurch gekennzeichnet,**
**dass** jedes Halteelement (3) mit einem eigenen Befestigungsband (15) an dem Sattel (9) befestigt ist oder ein Befestigungsband (15) an einem unteren (20) Ende in zwei Haltebänder (19) aufgespalten ausgebildet ist.

5. Vorrichtung nach einem der Ansprüche 1 bis 4
**dadurch gekennzeichnet,**
**dass** die Halteelemente (3) und ein festes Querelement (10) einstückig ausgebildet ineinander integriert sind, wobei Bereiche (16) der Halteelemente (3) an den Enden des Bügels angesetzt sind und abgebogen ausgebildet sind oder Halteelemente an dem festen Querelement mittels eines beweglichen Elements, insbesondere eines Kugelelements befestigt sind.

6. Vorrichtung nach einem der Ansprüche 1 bis 5
**dadurch gekennzeichnet,**
**dass** die Halteelemente (3) mit einem weichen, zu umgreifenden Schaumstoff und/oder Leder umgeben sind und/oder Kunststoffspritzguss und/oder Holz.

7. Vorrichtung nach einem der Ansprüche 1 bis 6
**dadurch gekennzeichnet,**
**dass** die Querelemente (10) und/oder Halteelemente (3) Metallstäbe (17) umfassen und/oder die Befestigungsmittel (14) flexiblen Bänder, insbesondere umfassend Kunststoff, insbesondere PP und/oder PE und/oder Baumwolle und/oder Leder, umfassen.

8. Verfahren zur Verwendung einer Vorrichtung (1) zur Korrektur der Handhaltung eines Reiters an einem Reittier, insbesondere einem Pferd (2), nach einem der Ansprüche 1 bis 7 umfassend mindestens zwei Halteelemente (3), die im Wesentlichen senkrecht relativ zu einem Reittierrücken (4) in der Nähe des Halses (5) des Reittieres angeordnet sind, wobei zwei Halteelemente im Wesentlichen parallel zueinander angeordnet sind und mit einem vorbestimmten, im Wesentlichen beidseitig gleichen Abstand (6) zu einer im Wesentlichen senkrechten Mittelachse (7), wobei die Halteelemente mit den Händen des Reiters umgriffen werden, wobei insbesondere weiterhin zudem Zügel (18) zur Einwirkung auf das Reittier in den Händen des Reiters beim Halten der Halteelemente festgehalten werden, wobei die Halteelemente derart vor den Körper des Reiters in Position gebracht werden, dass ein im Wesentlichen rechter Winkel mit den Armen erreicht wird und die Hände die Zügel (18) in Position halten, wobei die Haltelemente (3) an einem vorderen Ende (8) des Sattels (9) des Reittiers befestigt sind, wobei die Haltelemente (3) über ein oder mehrere Querelemente (10), insbesondere flexibel oder fest, miteinander verbunden sind, wobei das oder die Querelemente (10) obere Enden (11) der Haltelemente (3) verbindet/verbinden.

## Claims

1. Device (1) for correcting the hand position of a rider (14) on an equestrian animal, in particular a horse (2), comprising at least two support elements (3), which are essentially vertical relative to a horse's back (4) are placed close to the neck (5) of the mounted animal, two holding elements (3) being substantially parallel to each other and at a predetermined, substantially equal distance (6) from an essentially vertical central axis (7), for grasping the holding elements (3) with the hands of the rider, in particular retaining reins (18) for acting on the mounted animal in the hands (13) of the rider when holding the holding elements (3), the holding elements (3) being attached to a the end (8) of the saddle (9) of the rider are fastened, whereby the holding elements (3) are connected to each other by means of one or more transverse elements (10), in particular flexibly or rigidly, whereby the transverse element(s) (10) connects the upper ends (11) of the holding elements (3).

2. A device according to claim 1, **characterised In that** the holding elements (3) are secured to the saddle (9) of the riding animal by means of a rigid and/or elastic fastening means (14), In particular a fastening strap (15).

3. A device according to any one of Claims 1 to 2, **characterised by** that the holding elements (3) are essentially cylindrical, adapted to an essentially vertical enclosure by the hands, In particular an impression of the hand on the holding element, in particular plastic injection moulding.

4. A device according to any one of claims 1 to 3, **characterised In that** each holding element (3) is attached to the saddle (9) with its own fastening strap (15) or a fastening strap (15) is split into two retaining straps (19) at a lower (20).

5. A device according to one of claims 1 to 4, **characterised in that** the holding elements (3) and a fixed transverse element (10) are integrally integrated, where areas (16) of the holding elements (3) are positioned at the ends of the shackle and are bent or retaining elements on the fixed transverse element by means of a movable element, in particular a ball elements are attached.

6. A device according to one of claims 1 to 5 **characterised by** that the holding elements (3) with a soft, gripping foam and/or leather and/or plastic injection moulding and/or wood.

7. A device according to one of Claims 1 to 6 **characterised by** the transverse members (10) and/or retaining members (3) include metal rods (17) and/or the fasteners (14) flexible tapes, in particular comprehensive include plastics, in particular PP and/or PE and/or cotton and/or leather,

8. Method of using a hand posture correction device (1) of a rider to a mounted animal, in particular a horse (2), after one of the claims 1 to 7 comprising at least two holding elements (3) which are essentially perpendicular to a horse's back (4) in the vicinity of the neck (5) of the mount animal, with two support elements in the essential elements are arranged parallel to each other and with a predetermined, substantially equal distance (6) to a substantially vertical central axis (7), with the holding elements gripped by the rider's hands, in particular continuing to hold the reins (18) In the rider's hands to act on the rider when holding the holding elements, the holding elements being positioned in front of the rider's body in such a way as to achieve a substantially right angle with the arms and the hands holding the reins (18) in position, with the holding elements (3) attached to a front end (8) of the rider's saddle (9) where the holding elements (3) are connected to each other by means of one or more transverse elements (10), In particular flexibly or rigidly, whereby the transverse element or elements (10) connect the upper ends (11) of the holding elements (3).

## Revendications

1. Dispositif (1) destiné à corriger la manaeuvre d'un cavalier (14) sur un équidés, en particulier un cheval (2), comprenant au moins deux éléments de fixation (3), essentiellement verticaux, par rapport à un dos de cheval (4) situés à proximité du cou (5) du cavalier, deux éléments de fixation (3) étant sensiblement parallèles l'un à l'autre et à une distance prédéterminée, sensiblement égale des deux côtés (6) par rapport à un axe central essentiellement vertical (7), permettant d'enrouler les éléments de fixation (3) avec les mains du cavalier, tout en maintenant en particulier les sangles (18) pour agir sur le cavalier dans les mains (13) du cavalier lors de la tenue des éléments de fixation (3), éléments de fixation (3) sont fixés à une extrémité avant (8) de la selle (9) du cavalier, les éléments de fixation (3) étant reliée entre elles par un ou plusieurs éléments transversaux (10), notamment flexibles ou fixes, le ou les éléments transversaux (10) les extrémités supérieures (11) de les éléments de fixation (3) étant reliés.

2. Dispositif selon la revendication 1, **caractérisé par le fait que** les éléments de fixation (3) sont fixés à la selle (9) du cavalier au moyen d'une fixation rigide et/ou élastique (14), en particulier d'une sangle de fixation (15).

3. Dispositif selon l'une des revendications 1 à 2, **caractérisé par** que les éléments de fixation (3) sont essentiellement cylindriques, adaptés à une couverture essentiellement verticale par les mains, en particulier une déformation la main sur l'élément de fixation, en particulier en plastique moulé par injection.

4. Dispositif selon l'une des revendications 1 à 3 **caractérisé par le fait que** chaque élément de fixation (3) est fixé à la selle (9) au moyen d'une sangle de fixation (15) séparée ou par la formation d'une sangle de fixation (15) à une extrémité inférieure (20) divisée en deux sangles de fixation (19).

5. Dispositif selon l'une des revendications 1 à 4, **caractérisé par** l'intégration en une seule pièce des éléments de fixation (3) et d'un élément transversal rigide (10), les parties (16) des éléments de fixation (3) étant disposées aux extrémités de l'étrier et courbées, ou par des éléments de fixation à l'élément transversal fixe au moyen d'un élément mobile, notamment un éléments sphériques sont fixés.

6. Dispositif, selon l'une des revendications 1 à 5, **caractérisé par** que les éléments de fixation (3) soient recouverts d'une mousse souple à entasser et/ou de cuir et/ou de moulage par injection plastique et/ou de bols.

7. Dispositif, selon l'une des revendications 1 à 6, **caractérisé par** que les éléments transversaux (10) et/ou les éléments de fixation (3) comprennent des barres métalliques (17) et/ou les attaches (14) bandes souples, en particulier les matières plastiques, en particulier le PP et/ou le PE et/ou le coton et/ou le cuir.

8. Procédure d'utilisation d'un dispositif de correction (1) d'un cavalier sur un cheval, notamment un cheval (2), d'après l'un des revendications 1 à 7 comprenant au moins deux éléments de fixation (3), qui est essentiellement perpendiculaire à un dos d'équitation (4) à proximité du cou (5) du cavalier, avec deux éléments de fixation dans le essentiellement disposés en parallèle les uns avec les autres et avec un prédéterminé, dans le distance sensiblement égale des deux côtés (6) à une distance essentiellement verticale l'axe central (7), dans lequel les éléments de retenue sont entourés par les mains du cavalier, tout en maintenant les sangles (18) dans les mains du cavalier lorsqu'il tient les éléments de retenue, en plaçant les sangles devant le corps du cavalier de manière à obtenir un angle sensiblement droit avec les bras et en maintenant les sangles (18) en fixant la sangle des éléments de fixation (3) à l'extrémité avant (8) de la selle (9) du cavalier, l'apprenant élément de fixation (3) est relié par un ou plusieurs éléments transversaux (10), notamment flexibles ou fixes, le ou les éléments transversaux (10) les extrémités supérieures (11) de l'apprenant éléments de fixation (3).
